# EUROPÄISCHE PATENTSCHRIFT

(11) **EP 1 395 439 B1**
(45) Veröffentlichungstag und Bekanntmachung des Hinweises auf die Patenterteilung: **14.12.2005**
(21) Anmeldenummer: 02738076.5
(22) Anmeldetag: 15.05.2002
(51) Int. Cl.: B42D 15/00

(54) **WERTPAPIER UND VERFAHREN ZU SEINER HERSTELLUNG**
SECURITY PAPER AND METHOD FOR PRODUCTION THEREOF
PAPIER DE SECURITE ET PROCEDE DE FABRICATION DUDIT PAPIER

(30) Priorität: 18.05.2001 DE 10124221
(43) Veröffentlichungstag der Anmeldung: 10.03.2004
(73) Patentinhaber: Giesecke & Devrient GmbH, 81677 München (DE)
(72) Erfinder: FRANZ, Peter, 85567 Bruck (DE); PREIDT, Adolf, 82140 Olching (DE)
(86) Internationale Anmeldenummer: PCT/EP2002/005361
(87) Internationale Veröffentlichungsnummer: WO 2002/094578

(56) Entgegenhaltungen:
- DE-A- 19 731 968
- US-A- 5 629 068

## Beschreibung

Die Erfindung betrifft ein Dokument mit einem Sicherheitselement und ein Verfahren zur Herstellung des Dokuments. Wert- und Sicherheitsdokumente unterliegen erhöhten Anforderungen bezüglich ihrer Fälschungssicherheit und der Überprüfbarkeit ihrer Echtheit und werden zu diesem Zweck mit Sicherheitselementen ausgestattet, die sie vor Fälschung und Nachahmung schützen sollen. Übliche Sicherheitselemente sind etwa Wasserzeichen und Sicherheitsfäden im Papier, Druckbilder, die mit besonderen, beispielsweise fluoreszierenden Druckfarben oder mit besonderen Druckverfahren, wie beispielsweise dem Stichtiefdruck erzeugt werden. Zum Zwecke des Fälschungschutzes wurden bereits auch so genannte Metalleffektfarben eingesetzt, die insbesondere durch ihren spezifischen Glanz den visuellen Eindruck eines Metalls nachahmen. Aufdrucke mit solchen Metalleffektfarben, beispielsweise mit Gold- oder Silberfarbe haben den Vorteil, dass ihr typischer Glanz mit handelsüblichen Druckern oder Fotokopiergeräten nicht nachgeahmt werden kann. Da Metalleffektfarben im Markt jedoch ohne Beschränkungen angeboten werden und somit leicht verfügbar sind, können Sicherheitselemente, die Metalleffektfarben aufweisen, dennoch leicht nachgestellt werden.

Ein Sicherheitselement bei dem Metalleffektfarben eingesetzt werden ist aus US-A-5 629 068 bekannt.

Die Fälschung von Dokumenten wird beispielsweise dadurch erschwert, dass in das Druckbild komplizierte, feine Linienmuster integriert werden, die nur mit hoch auflösenden Druckverfahren mit ausreichender Klarheit und Linienschärfe wiedergegeben werden können. Werden solche feinen Linienmuster, beispielsweise Guillochen jedoch mit Metalleffektfarben gedruckt, ist einerseits ihre Auflösung durch die gerade bei Metalleffektfarben häufig sehr groben und im Verhältnis zu gewöhnlichen Druckfarben relativ großen Pigmente begrenzt und andererseits ist bei feinen Linien durch die geringe bedruckte Fläche der visuelle metallspezifische Eindruck nicht markant und auffällig genug.

Der vorliegenden Erfindung liegt daher die Aufgabe zugrunde, die Fälschungssicherheit von Dokumenten zu erhöhen, bei denen als Sicherheitselement Metalleffektfarben eingesetzt werden. Erfindungsgemäß wird diese Aufgabe durch die Merkmale der unabhängigen Ansprüche gelöst.

Der erfindungsgemäße Datenträger wird mit einem ersten Aufdruck versehen, der mit einer Buntfarbe gedruckt wird und von Negativkonturen unterbrochen ist. Er wird ferner mit einem zweiten darüber liegenden Aufdruck versehen, dessen Druckfläche im Wesentlichen durchgehend und ununterbrochen ist. Der zweite Aufdruck wird mit einer Metalleffektfarbe gedruckt. Diese zusammenhängende Fläche mit ihrem charakteristischen Farb- und Glanzeindruck ist für das Auge gut wahrnehmbar und auffällig. Der visuelle Eindruck dieses Sicherheitselements wird noch dadurch verstärkt, dass die Intensität und Farbtönung des Sicherheitselements durch das Aufdrucken einer Buntfarbe unter der Metalleffektfarbe verstärkt bzw. beeinflusst werden. Die Metalleffektfarbe darf dabei nur in einer solchen Menge bzw. Schichtstärke aufgebracht werden, dass der zweite Aufdruck nicht opak, sondern noch durchscheinend ist. Die vorzugsweise fein strukturierten Negativkonturen in dem Buntfarbenaufdruck sind dann für das Auge durch die zusammenhängende Metalleffektfarbenschicht hindurch sichtbar.

Durch die Strukturierung der Buntfarbenfläche mit Negativkonturen werden nicht nur die Möglichkeiten bei der Gestaltung des Dokuments erhöht, sondern auch dessen Nachahmung erschwert. Das spezifische Erscheinungsbild der durch die Metalleffektfarbenschicht hindurchschimmernden Negativkonturen kann weder durch einen einzigen Aufdruck noch mittels Farbfotokopierern nachgestellt werden. Werden die Negativkonturen als feines Linienmuster ausgeführt, scheitern viele Reproduktionsversuche an der erforderlichen Auflösung. Die im Sicherheitsdruck bewährten guillochenförmigen Linienmuster werden besonders bevorzugt, da solche Strukturen schwierig zu berechnen und zu drucken sind und eine besonders hohe Auflösung und Linienschärfe erfordern. Mit einer Abmessung der Negativkonturen, beispielsweise der Linienbreite im Bereich von ungefähr 50 bis 300 µm, sind sie für das Auge bei normalem Betrachtungsabstand gerade noch gut erkennbar, während an die Auflösung und Konturenschärfe der drucktechnischen Umsetzung bereits sehr hohe Anforderungen gestellt werden, die nicht jedermann zugängliche Drucktechniken und entsprechendes Fachwissen voraussetzen.

Bevorzugt werden der erste und zweite Aufdruck gleich groß ausgeführt und zueinander passergenau positioniert, so dass die gesamte mit der Metalleffektfarbe bedruckte Fläche mit Ausnahme der bewusst ausgesparten Negativkonturen von einer Buntfarbschicht unterlegt ist und dadurch ein einheitliches, homogenes Erscheinungsbild aufweist. Durch die passergenaue Anordnung des ersten und zweiten Aufdrucks werden nicht überlappende Randbereiche vermieden und außerdem die Anforderungen an die Präzision der drucktechnischen Ausführung erhöht. Um Passerprobleme zu vermeiden, ist es grundsätzlich auch möglich, die beiden Aufdrucke in unterschiedlicher Größe auszuführen. Beispielsweise kann der erste untere Aufdruck etwas kleiner ausgeführt werden, als der zweite obere Aufdruck.

Das erfindungsgemäße mindestens zweischichtige Sicherheitselement lässt sich kostengünstig herstellen, wenn sowohl der erste als auch der zweite Aufdruck mit dem gleichen Druckverfahren erzeugt wird. Besonders wirtschaftlich ist die Herstellung, wenn der erste und der zweite Aufdruck während eines Druckdurchlaufs erzeugt wird. Durch die Aufbringung beider Aufdrucke in einem Durchlauf wird außerdem die passergenaue Positionierung der beiden Farbschichten wesentlich erleichtert. Für die Aufdrucke kommen grundsätzlich alle Druckverfahren in Betracht, die geeignet sind, die Farben in der erforderlichen Schichtstärke und Auflösung auf das zu bedruckende Dokument zu übertragen. Als Beispiel sei der Flexodruck erwähnt. Besonders bevorzugt wird das Offsetverfahren, da es sehr wirtschaftlich ist und eine sehr hohe Auflösung ermöglicht. Insbesondere für hohe Auflagen wird der indirekte Hochdruck besonders bevorzugt, da hier eine besonders hohe Standzeit der Druckplatten gegeben ist, und das Verfahren außerdem eine besonders gute Druckqualität und hohe Farbbrillanz liefert.

Als Metalleffektfarben werden solche bevorzugt, die einen Gold-, Silber-, Bronze- oder Kupferton aufweisen, da deren Erscheinungsbild für den durchschnittlichen Besitzer oder Anwender der Dokumente am vertrautesten ist. Darüber hinaus wird insbesondere durch Gold- und Silberfarben, durch die Assoziation zu den teuren Edelmetallen ein Eindruck von Werthaltigkeif vermittelt, der insbesondere bei Wertdokumenten, wie beispielsweise Banknoten besonders erwünscht ist. Das charakteristische Aussehen dieser Farben, hier als "Metalleffekt" bezeichnet, kann beispielsweise durch kleine und dünne Metallplättchen erzeugt werden. Des Weiteren kommen dafür die fein zerkleinerten, plättchenförmigen Bruchstücke von mit Metall bedampfter Polyesterfolie in Betracht, die beispielsweise unter dem Markennamen "Metalure®" bekannt sind.

Die Attraktivität und Auffälligkeit des Sicherheitselements wird erhöht, wenn der Glanz der Metalleffektfarbe gesteigert wird. Eine besonders einfache Möglichkeit, den Glanz zu erhöhen, besteht darin, die Oberfläche des Dokuments zumindest im Bereich des Aufdrucks der Metalleffektfarbe zu glätten. Da insbesondere Sicherheits- und Wertdokumente zunächst mit einem Untergrunddruck versehen werden, der beispielsweise im Offsetdruck aufgebracht wird, und anschließend mit dem Stichtiefdruckverfahren bedruckt werden, wobei aufgrund des hohen Anpressdruckes der Druckplatte die Substratoberfläche geglättet wird, ist es besonders wirtschaftlich, die Glättung der Metalleffektfarbe während des Stichtiefdruckes durchzuführen.

Eine weitere Möglichkeit, besonders glänzende Sicherheitselemente zu erhalten, besteht darin, das Sicherheitselement auf eine Kunststofffolie aufzubringen. Wegen deren besonders glatter Oberfläche zeigt ein Aufdruck mit Metalleffektfarbe auf solchen Substratmaterialien einen stark ausgeprägten Glanz.

Die Attraktivität, Auffälligkeit und Fälschungssicherheit des Sicherheitselements wird noch weiter erhöht, wenn die mit der Metalleffektfarbe bedruckte Fläche zusätzlich mit einer Blindprägung versehen wird. Besonders attraktiv, ansprechend und schwierig nachzuahmen sind Blindprägungen, die ein stufenlos moduliertes, dreidimensionales Relief aufweisen, wie es beispielsweise bei Medaillen vorkommt. Die Herstellung entsprechender Sicherheitselemente ist wiederum besonders wirtschaftlich durchzuführen, wenn die Blindprägung während des Stichtiefdruckvorgangs erzeugt wird, wobei das dem Relief entsprechende Negativ in den nicht farbführenden Teil einer Stichtiefdruckplatte integriert wird.

Die für den ersten Aufdruck verwendete Buntfarbe kann eine Druckfarbe beliebiger Färbung sein, womit auch Weiß, Schwarz, Grau und beliebige Mischfarben erfasst sein sollen. Bestimmte Kombinationen von Metalleffektfarben und Buntfarben werden jedoch bevorzugt, da diese Kombinationen besonders attraktive, intensiv gefärbte und leuchtstarke Sicherheitselemente ergeben. Gold- und Bronzetöne werden bevorzugt mit Gelb-, Braun- und Rottönen kombiniert, während Metalleffektfarbe mit einem Kupferton bevorzugt mit Orange-, Rot- und Brauntönen kombiniert wird. Für die Kombination von Metalleffektfarben mit silbernem Ton eignen sich dagegen insbesondere Farben mit grauem, blauem und grünem Farbton.

Als Dokumente im Sinne der Erfindung werden alle Sicherheits- und Wertdrucke verstanden, insbesondere Banknoten, Aktien, Anleihen und Urkunden, aber auch Eintrittskarten, Gutscheine, Ausweise und Pässe.

Das erfindungsgemäße Sicherheitselement kann unmittelbar auf das Dokument aufgebracht werden oder auf einem Folienelement vorgefertigt werden, das als durchgehender Faden, Streifen oder Einzelelement (Patch) in das Dokument eingebracht oder auf dessen Oberfläche aufgebracht wird. Es ist auch möglich, das Sicherheitselement auf einer Folie vorzufertigen, die als Transferfolie dient. Dabei wird das Sicherheitselement von der Transferfolie auf den zu sichernden Gegenstand übertragen und die Transferfolie nach dem Übertrag wieder entfernt. Bei diesem Vorgehen können die beiden Aufdrucke auf der Tranferfolie in umgekehrter Reihenfolge angeordnet sein. In Betrachtungsrichtung des Sicherheitselements liegt die Metalleffektfarbschicht jedoch immer über der Schicht aus Buntfarbe. Nach Bedarf können weitere Release-, Kleber- und/oder Schutzschichten hinzugefügt werden. Der Buntfarben- und der Metalleffektfarbenaufdruck kann beispielsweise auf einem schmalen, transparenten Folienstreifen aus Kunststoff gedruckt werden. Die im Buntfarbenaufdruck ausgesparten Negativkonturen können anstatt Linien beispielsweise auch fein strukturierte Symbole oder Textzeichen wiedergeben. Wird ein solcher Folienstreifen als so genannter "Fenstersicherheitsfaden" in ein Dokument eingebettet, liegt der Folienstreifen im Bereich der Fenster obenauf und ist für das Auge frei zugänglich. In diesen Bereichen ist der auf der glatten Oberfläche der Folie besonders stark ausgeprägte metallische Glanz der Metalleffektfarbe gut wahrnehmbar. Zusätzlich können bei genauerer Betrachtung die durchscheinenden Negativkonturen wahrgenommen bzw. überprüft werden.

Nachfolgend wird ein Ausführungsbeispiel der Erfindung anhand der Zeichnung erläutert. Es zeigen:
- Fig. 1: ein erfindungsgemäßes Dokument in Aufsicht,
- Fig. 2: eine schematische Darstellung des ersten und zweiten Aufdrucks,
- Fig. 3: einen Ausschnitt aus dem Querschnitt entlang der Linie A - B in Fig. 1.

In Fig. 1 ist als Beispiel für ein erfindungsgemäßes Dokument 1 eine Banknote dargestellt. Üblicherweise befinden sich innerhalb des Feldes 2 die dokumenten- bzw. banknotentypischen Informationen, wie beispielsweise Wertzahl, Währung, Portraitbild etc., die in der Figur im Einzelnen nicht wiedergegeben sind. Gerade im Banknotendruck wird ein Teil dieser Informationen üblicherweise im Offsetdruck oder indirekten Hochdruck aufgebracht und ein anderer Teil im Stichtiefdruck. Das Sicherheitselement 3 ist hier kreisrund ausgeführt, kann jedoch auch eine andere Geometrie aufweisen. Die beiden Aufdrucke 4, 6, die übereinander angeordnet das Sicherheitselement 3 bilden, sind schematisch in Fig. 2 dargestellt. Der erste Aufdruck 4 wird beispielsweise im indirekten Hochdruck erzeugt, wobei eine kräftig gelbe Standardfarbe vom Typ Pantone Yellow U verwendet werden kann. Vorzugsweise wird für diesen ersten Aufdruck eine Farbe verwendet, die auch im restlichen Druckbild des Dokuments 1 vorkommt. In diesem Fall ist für den ersten Aufdruck 4 kein zusätzlicher Druckdurchlauf bzw. kein zusätzliches Druckwerk erforderlich. Über eine Farbtrennung kann der als Untergrunddruck dienende erste Aufdruck 4 auch mit mehreren unterschiedlichen Farben realisiert werden.

Der Aufdruck 4 ist von unbedruckten Negativkonturen 5 durchzogen, die ein guillochenartig vernetztes Muster aus feinen Linien bilden. Um die Darstellung des gesamten Sicherheitselements zu erleichtern, sind die im Aufdruck 4 ausgesparten linienförmigen Negativkonturen 5 in der Fig. 1 als durchgehende, dunkle Linien vor hellem Grund wiedergegeben. Der zweite Aufdruck 6 kann ebenfalls im indirekten Hochdruck, beispielsweise mit einer Goldfarbe vom Typ Pantone 871 U gedruckt werden. Der zweite Aufdruck 6 bildet eine homogen bedruckte, ununterbrochene Fläche und besitzt die gleiche Größe und Umrisskontur wie der erste Aufdruck 4. Die exakt passergenau übereinander angeordneten Aufdrucke 4 und 6 bilden das Sicherheitselement 3.

Zu Verbesserung der Fälschungssicherheit und des erhöhten Schutzes gegen Reproduktion mittels Fotokopiergeräten kann das Sicherheitselement 3 zusätzlich mit einer Blindprägung 7 versehen werden, die vorzugsweise als stufenlos moduliertes Relief ausgebildet ist. Die Blindprägung 7 ist in Fig. 1 lediglich durch ihre Umrisslinie angedeutet. Die Blindprägung gibt beispielsweise ein Logo, Hoheitszeichen, alphanumerische Zeichen, eine Person oder Gebäude wieder. Sie wird vorzugsweise durch eine entsprechend gravierte Stichtiefdruckplatte und während des Druckens des Dokuments 1 mit dem Stichtiefdruckverfahren erzeugt.

Durch den hohen Druck, mit dem eine Stichtiefdruckplatte während des Druckvorgangs gegen das zu bedruckende Substrat gepresst wird, kann die auf der Dokumentenoberfläche oben aufliegende Metalleffektfarbe durch die glatten, nicht farbführenden Bereiche der Stichtiefdruckplatte geglättet werden. Dadurch wird der charakteristische Glanz der Metalleffektfarbe verstärkt.

Fig. 3 gibt schematisch einen Ausschnitt des Querschnitts durch das Dokument 1 entlang der Linie A - B in Fig. 1 wieder. Das Dokument 1 besteht vorzugsweise aus Papier, es können jedoch auch andere Materialien, wie Kunststofffolien verwendet werden, solange sie in der erforderlichen Weise bedruckbar sind. Der dünne, oben aufliegende zweite Aufdruck 6 mit der Metalleffektfarbe ist leicht durchscheinend, so dass das visuelle Erscheinungsbild des Sicherheitselements 3 durch den in einer Buntfarbe ausgeführten ersten Aufdruck 4 mit beeinflusst wird. Durch das Durchschimmern der Farbe des ersten unteren Aufdrucks 4 durch die Metalleffektfarbe hindurch wird der Farbton und die Leuchtkraft des Sicherheitselements 3 in gewünschter Weise beeinflusst. Auch die ausgesparten Negativkonturen 5, die beispielsweise eine Linienbreite von 200 µm aufweisen, sind als filigranes Muster visuell erkennbar und bilden ein schwer nachzustellendes Echtheitsmerkmal.

Wird etwa versucht, das durch die Negativkonturen im Untergrund gebildete Muster durch einen homogenen, nicht unterbrochenen Untergrunddruck und entsprechende Aussparungen im Aufdruck der Metalleffektfarbe nachzubilden, wäre ein solcher Versuch zum Scheitern verurteilt. Denn um etwa im Offsetdruck oder indirektem Hochdruck einen ausreichend intensiven metallischen Farb- bzw. Glanzeindruck zu erzeugen, sind bei diesen Druckverfahren verhältnismäßig hohe Einstellungen für den Farbmengenübertrag erforderlich, die dazu führen, dass feine Negativkonturen in einer Metalleffektfarbenschicht durch Verwischen, Zulaufen und Zuschmieren nicht präzise und sauber reproduziert werden können. Druckverfahren, die zwar einen grundsätzlich deutlich höheren Farbübertrag aufweisen, wie beispielsweise der Siebdruck, hätten zusätzlich noch das Problem einer nicht ausreichenden Auflösung und ließen sich außerdem weniger ökonomisch in den Prozess der Herstellung von Wert- und Sicherheitsdokumenten integrieren, da sie zusätzliche Druckvorgänge erfordern würden. Eine durch Negativkonturen unterbrochene Metalleffektfarbenschicht hätte außerdem ein unruhiges, ungleichmäßigen Erscheinungsbild. Bei den erfindungsgemäß hergestellten Dokumenten werden die Negativkonturen dagegen in den Aufdruck einer normalen Buntfarbe integriert, die, um einen ausreichend intensiven Farbeindruck zu erzeugen, lediglich in sehr geringer Menge bzw. Schichtstärke aufgedruckt werden muss. Dazu können bevorzugt sehr wirtschaftliche Druckverfahren, wie der Offsetdruck oder der indirekte Hochdruck eingesetzt werden, die auch eine hohe Auflösung ermöglichen. Der Aufdruck der Metalleffektfarbe erfolgt dagegen in einer im Wesentlichen geschlossenen, ununterbrochenen Schicht und erzeugt dadurch ein gleichmäßiges und gefälliges Erscheinungsbild, das insbesondere in Verbindung mit einer Blindprägung an eine Münze oder Medaille erinnert.

## Patentansprüche

1. Dokument (1) mit mindestens einem Sicherheitselement (3), das einen ersten Aufdruck (4) aus einer Buntfarbe und einen zweiten Aufdruck (6) aus einer Metalleffektfarbe aufweist, **dadurch gekennzeichnet, dass** der zweite Aufdruck (6) durchscheinend ist und über dem ersten Aufdruck (4) angeordnet ist und eine ununterbrochene bedruckte Fläche bildet, und dass der erste Aufdruck (4) visuell sichtbare, unbedruckte Negativkonturen (5) aufweist.

2. Dokument nach Anspruch 1, **dadurch gekennzeichnet, dass** die Negativkonturen (5) ein feines Linienmuster bilden.

3. Dokument nach Anspruch 2, **dadurch gekennzeichnet, dass** das Linienmuster guillochenförmig ist.

4. Dokument nach einem der Ansprüche 1 bis 3, **dadurch gekennzeichnet, dass** die Negativkonturen (5) mindestens eine Abmessung aufweisen, die zwischen 50 und 300 µm liegt.

5. Dokument nach einem der Ansprüche 1 bis 4, **dadurch gekennzeichnet, dass** der erste und der zweite Aufdruck (4,6) gleich groß sind und zueinander passergenau angeordnet sind.

6. Dokument nach einem der Ansprüche 1 bis 5, **dadurch gekennzeichnet, dass** die Oberfläche des Dokuments (1) zumindest im Bereich des Aufdruckes (6) der Metalleffektfarbe geglättet ist.

7. Dokument nach einem der Ansprüche 1 bis 6, **dadurch gekennzeichnet, dass** das Dokument (1) innerhalb des Aufdruckes (6) der Metalleffektfarbe mit einer Blindprägung (7) versehen ist.

8. Dokument nach Anspruch 7, **dadurch gekennzeichnet, dass** die Blindprägung (7) ein stufenlos moduliertes, dreidimensionales Relief aufweist.

9. Dokument nach einem der Ansprüche 1 bis 8, **dadurch gekennzeichnet, dass** die Metalleffektfarbe einen Gold-, Silber-, Bronze- oder Kupferton aufweist.

10. Dokument nach Anspruch 9, **dadurch gekennzeichnet, dass** eine Metalleffektfarbe mit einem Gold- oder Bronzeton mit einer Buntfarbe mit Gelb-, Braun- oder Rotfarbton kombiniert wird.

11. Dokument nach Anspruch 9, **dadurch gekennzeichnet, dass** eine Metalleffektfarbe mit einem Silberton mit einer Buntfarbe mit Grau-, Blau- oder Grünfarbton kombiniert wird.

12. Dokument nach Anspruch 9, **dadurch gekennzeichnet, dass** eine Metalleffektfarbe mit einem Kupferton mit einer Buntfarbe mit Orange-, Rot- oder Braunfarbton kombiniert wird.

13. Verfahren zur Herstellung eines Dokuments mit mindestens einem Sicherheitselement, wobei das Dokument mit mindestens einer Buntfarbe mit einem ersten Aufdruck bedruckt wird, der von unbedruckten Negativkonturen unterbrochen ist, und das Dokument danach mit einer Metalleffektfarbe mit einem zweiten Aufdruck bedruckt wird, der über dem ersten Aufdruck positioniert wird und eine durchscheinende, ununterbrochene Farbfläche aufweist.

14. Verfahren nach Anspruch 13, **dadurch gekennzeichnet, dass** der erste und zweite Aufdruck mit dem gleichen Druckverfahren erfolgt.

15. Verfahren nach Anspruch 14, **dadurch gekennzeichnet, dass** der erste und zweite Aufdruck während eines Druckdurchlaufs aufgebracht werden.

16. Verfahren nach einem der Ansprüche 14 oder 15, **dadurch gekennzeichnet, dass** der erste und zweite Aufdruck im Offsetdruck aufgebracht werden.

17. Verfahren nach einem der Ansprüche 14 oder 15, **dadurch gekennzeichnet, dass** der erste und zweite Aufdruck im indirekten Hochdruck aufgebracht werden.

18. Verfahren nach einem der Ansprüche 13 bis 17, **dadurch gekennzeichnet, dass** der erste und der zweite Aufdruck gleich groß und zueinander passergenau gedruckt werden.

19. Verfahren nach einem der Ansprüche 13 bis 18, **dadurch gekennzeichnet, dass** die Oberfläche des Dokuments zumindest in dem Bereich, in dem der Aufdruck mit der Metalleffektfarbe vorliegt, geglättet wird, wobei der Glanz der Metalleffektfarbe verstärkt wird.

20. Verfahren nach Anspruch 19, **dadurch gekennzeichnet, dass** die Glättung der Dokumentenoberfläche im Stichtiefdruck erfolgt.

21. Verfahren nach einem der Ansprüche 13 bis 20, **dadurch gekennzeichnet, dass** der mit der Metalleffektfarbe bedruckte Bereich mit einer Blindprägung versehen wird.

22. Verfahren nach Anspruch 21, **dadurch gekennzeichnet, dass** durch die Blindprägung ein stufenlos moduliertes, dreidimensionales Relief erzeugt wird.

23. Verfahren nach einem der Ansprüche 21 oder 22, **dadurch gekennzeichnet, dass** die Blindprägung mit dem Stichtiefdruckverfahren erzeugt wird.

24. Folienelement zur Einbettung in oder Aufbringung auf ein Dokument oder als Transferfolie verwendbar, das eine Kunststoffschicht mit einem ersten Aufdruck aus einer Buntfarbe und einen zweiten Aufdruck aus einer Metalleffektfarbe aufweist, **dadurch gekennzeichnet, dass** der zweite Aufdruck durchscheinend ist und über dem ersten Aufdruck angeordnet ist und eine ununterbrochene Fläche bildet; und dass der erste Aufdruck visuell sichtbare, unbedruckte Negativkonturen aufweist.

## Claims

1. A document (1) with at least one security element (3) having a first print (4) of color ink and a second print (6) of metallic effect ink, **characterized in that** the second print (6) is translucent and disposed over the first print (4) and forms an uninterrupted print area, and the first print (4) has visually visible, unprinted negative contours (5).

2. A document according to claim 1, **characterized in that** the negative contours (5) form a fine line pattern.

3. A document according to claim 2, **characterized in that** the line pattern is guilloched.

4. A document according to any of claims 1 to 3, **characterized in that** the negative contours (5) have at least one dimension between 50 and 300 microns.

5. A document according to any of claims 1 to 4, **characterized in that** the first and second prints (4, 6) are of equal size and disposed in exact register with each other.

6. A document according to any of claims 1 to 5, **characterized in that** the surface of the document (1) is smoothed at least in the area of the print (6) of metallic effect ink.

7. A document according to any of claims 1 to 6, **characterized in that** the document (1) is provided with a blind embossing (7) within the print (6) of metallic effect ink.

8. A document according to claim 7, **characterized in that** the blind embossing (7) has a continuously modulated, three-dimensional relief.

9. A document according to any of claims 1 to 8, **characterized in that** the metallic effect ink has a gold, silver, bronze or copper tone.

10. A document according to claim 9, **characterized in that** a metallic effect ink with a gold or bronze tone is combined with a color ink with a yellow, brown or red color tone.

11. A document according to claim 9, **characterized in that** a metallic effect ink with a silver tone is combined with a color ink with a gray, blue, or green color tone.

12. A document according to claim 9, **characterized in that** a metallic effect ink with a copper tone is combined with a color ink with an orange, red, or brown color tone.

13. A method for producing a document with at least one security element, the document being printed with at least one color ink with a first print interrupted by unprinted negative contours, and the document then printed with a metallic effect ink with a second print positioned over the first print and having a translucent, uninterrupted color area.

14. A method according to claim 13, **characterized in that** the first and second prints are effected by the same printing process.

15. A method according to claim 14, **characterized in that** the first and second prints are applied during one print run.

16. A method according to either of claims 14 and 15, **characterized in that** the first and second prints are applied by offset.

17. A method according to either of claims 14 and 15, **characterized in that** the first and second prints are applied by indirect letterpress.

18. A method according to any of claims 13 to 17, **characterized in that** the first and second prints are of equal size and printed in exact register with each other.

19. A method according to any of claims 13 to 18, **characterized in that** the surface of the document is smoothed at least in the area where the print with metallic effect ink is present, whereby the luster of the metallic effect ink is strengthened.

20. A method according to claim 19, **characterized in that** the smoothing of the document surface is effected by intaglio printing.

21. A method according to any of claims 13 to 20, **characterized in that** the area printed with metallic effect ink is provided with a blind embossing.

22. A method according to claim 21, **characterized in that** the blind embossing produces a continuously modulated, three-dimensional relief.

23. A method according to either of claims 21 and 22, **characterized in that** the blind embossing is produced by intaglio printing.

24. A film element to be embedded in or applied to a document or used as a transfer film, having a plastic layer with a first print of color ink and a second print of metallic effect ink, **characterized in that** the second print is translucent and disposed over the first print and forms an uninterrupted area, and the first print has visually visible, unprinted negative contours.

## Revendications

1. Document (1) doté d'au moins un élément de sécurité (3), qui comprend une première impression (4) en couleur vive et une deuxième impression (6) en couleur métallisée, **caractérisé en ce que** la deuxième impression (6) est translucide et est disposée au-dessus de la première impression (4) et forme une surface imprimée ininterrompue, et **en ce que** la première impression (4) comprend des contours négatifs (5) visuellement perceptibles et non imprimés.

2. Document selon la revendication 1, **caractérisé en ce que** les contours négatifs (5) forment une figure fine.

3. Document selon la revendication 2, **caractérisé en ce que** la figure est en forme de guillochis.

4. Document selon l'une des revendications 1 à 3, **caractérisé en ce que** les contours négatifs (5) comprennent au moins une dimension qui se situe entre 50 et 300 µm.

5. Document selon l'une des revendications 1 à 4, **caractérisé en ce que** la première et la deuxième impressions (4, 6) sont de mêmes dimensions et sont disposées de manière à coïncider l'une avec l'autre.

6. Document selon l'une des revendications 1 à 5, **caractérisé en ce que** la surface du document (1) est lissée au moins dans la zone de l'impression (6) de la couleur métallisée.

7. Document selon l'une des revendications 1 à 6, **caractérisé en ce que** le document (1), à l'intérieur de l'impression (6) de la couleur métallisée, est pourvu d'un gaufrage à froid (7).

8. Document selon la revendication 7, **caractérisé en ce que** le gaufrage à froid (7) comprend un relief modulé en continu et tridimensionnel.

9. Document selon l'une des revendications 1 à 8, **caractérisé en ce qu'**une couleur métallisée comprend un ton or, argent, bronze ou cuivre.

10. Document selon la revendication 9, **caractérisé en ce qu'**une couleur métallisée dotée d'un ton or ou bronze est combinée à une couleur vive dotée d'un ton jaune, brun ou rouge.

11. Document selon la revendication 9, **caractérisé en ce qu'**une couleur métallisée dotée d'un ton argent est combinée à une couleur vive dotée d'un ton gris, bleu ou vert.

12. Document selon la revendication 9, **caractérisé en ce qu'**une couleur métallisée dotée d'un ton cuivre est combinée à une couleur vive dotée d'un ton orange, rouge ou brun.

13. Procédé de fabrication d'un document doté d'au moins un élément de sécurité, le document comprenant au moins une couleur vive et recevant une première impression qui est interrompue par des contours négatifs non imprimés, et le document, comprenant une couleur métallisée reçoit ensuite une deuxième impression, qui est positionnée au-dessus de la première impression et qui comprend une surface colorée translucide et ininterrompue.

14. Procédé selon la revendication 13, **caractérisé en ce que** les première et deuxième impressions s'effectuent avec le même procédé d'impression.

15. Procédé selon la revendication 14, **caractérisé en ce que** les première et deuxième impressions sont appliquées pendant un cycle d'impression.

16. Procédé selon l'une des revendications 14 ou 15, **caractérisé en ce que** les première et deuxième impressions sont appliquées par impression offset.

17. Procédé selon l'une des revendications 14 ou 15, **caractérisé en ce que** les première et deuxième impressions sont appliquées par impression en relief indirecte.

18. Procédé selon l'une des revendications 13 à 17, **caractérisé en ce que** les première et deuxième impressions sont imprimées avec les mêmes dimensions et en coïncidant l'une avec l'autre.

19. Procédé selon l'une des revendications 13 à 18, **caractérisé en ce que** la surface du document est lissée au moins dans la zone dans laquelle se situe l'impression dotée de la couleur métallisée, l'éclat de la couleur métallisée étant renforcé.

20. Procédé selon la revendication 19, **caractérisé en ce que** le lissage de la surface du document s'effectue par impression en creux par gravure.

21. Procédé selon l'une des revendications 13 à 20, **caractérisé en ce que** la zone imprimée avec la couleur métallisée est pourvue d'un gaufrage à froid.

22. Procédé selon la revendication 21, **caractérisé en ce qu'**un relief modulé en continu et tridimensionnel est généré à travers le gaufrage à froid.

23. Procédé selon l'une des revendications 21 ou 22, **caractérisé en ce que** le gaufrage à froid est généré par le procédé d'impression en creux par gravure.

24. Elément en feuille destiné à être encastré dans ou moulé sur un document ou pouvant être utilisé comme film de transfert, qui comprend une couche de matière plastique dotée d'une première impression en couleur vive et d'une deuxième impression en couleur métallisée, **caractérisé en ce que** la deuxième impression est translucide et est disposée au-dessus de la première impression et forme une surface ininterrompue, et **en ce que** la première impression comprend des contours négatifs visuellement perceptibles et non imprimés.
